# EUROPÄISCHE PATENTSCHRIFT

(11) **EP 0 107 763 B1**
(45) Veröffentlichungstag und Bekanntmachung des Hinweises auf die Patenterteilung: **09.11.1988**
(21) Anmeldenummer: 83108790.3
(22) Anmeldetag: 07.09.1983
(51) Int. Cl.: B25B 1/18, B25B 1/12, B25B 1/24

(54) **Schraubstock, insbesondere Maschinenschraubstock**
Vice, in particular a machine tool vice
Etau, en particulier pour machine-outil

(30) Priorität: 06.10.1982 CH 5859/82
(43) Veröffentlichungstag der Anmeldung: 09.05.1984
(73) Patentinhaber: Good, Johann, CH-8887 Mels (CH)
(72) Erfinder: Good, Johann, CH-8887 Mels (CH)
(74) Vertreter: Riederer, Conrad A., Dr.

(56) Entgegenhaltungen:
- DE-B- 1 141 600
- GB-A- 451 049
- GB-A- 569 832
- GB-A- 574 859
- GB-A- 637 808
- GB-A- 710 505
- US-A- 4 098 500

## Beschreibung

Die Erfindung betrifft einen Schraubstock mit einem eine Gleitfläche aufweisenden Support, einer ersten und einer zweiten Backe, die relativ zueinander beweglich sind, inem Antriebsorgan, welches über einen Hebel auf die erste Backe wirkt, um diese zum Festspannen oder Lösen eines Werkstücks auf der Gleitfläche des Supports zu verschieben und einem Gelenk, welches den Hebel mit der ersten Backe gelenkig verbindet, um diese bei einer Spannbewegung gegen die Gleitfläche des Supports vorzuspannen.

Bei bekannten Schraubstöcken ist in der Regel eine erste Backe auf einer Gleitfläche eines Supports mittels einer Spindel oder einer anderen Einrichtung gegen eine zweite, bestehende Backe beweglich, um das Werkstück zu erfassen und festzuhalten. Dabei besteht zwischen der ersten Backe und der Gleitfläche praktische unvermeidlich immer etwas Spiel, so dass diese Backe beim Festspannen die Tendenz hat, sich von der Gleitfläche etwas abzuheben. Dies hat aber den Nachteil, dass dadurch die Genauigkeit der Bearbeitung des Werkstücks beeinflusst wird.

Die GB-A-574 859 zeigt einen Schraubstock mit einem Support, einer ersten mit einer Spindel auf einer Gleitfläche des Supports beweglichen Backe und einer zweiten, festen Backe. An der beweglichen Backe ist mittels eines Bolzens ein Winkelhebel angelenkt. Ein fast waagrecht angeordneter Arm dieses Winkelhebels weist an seinem Ende einen Führungszapfen auf, dessen Enden auf beiden Seiten des Arms vorstehen und je in eine Führungsnut des Supports eingreifen. Der fast senkrecht angeordnete Arm des Winkelhebels wird beim Festspannen eines Werkstücks von der Spitze einer Spindel beaufschlagt. Dadurch wird die bewegliche Backe einerseits in Richtung auf die feste Backe bewegt und andererseits wird eine Kraft auf den Winkelhebel übertragen, welche diesen um den genannten Führungszapfen am Ende des waagrechten Arms drehen möchte.

Da derWinkelhebel über den Drehbolzen mit der beweglichen Backe verbunden ist, bewirkt die von der Spindel auf den Winkelhebel ausgeübte Kraft, dass die bewegliche Backe gegen die Gleitfläche gedrückt wird. Dadurch wird ein Spiel zwischen Backe und Gleitfläche vermieden. Dieser vorbekannte Schraubstock hat aber eine Anzahl von Nachteilen.

So entstehen beim Spannen hohe Flächenpressungen zwischen dem Führungsbolzen und den Nuten. Da beim Spannen auch noch eine Längsverschiebung des Führungsbolzens stattfindet, bewirkt die hohe Flächenpressung eine starke Abnützung von Führungsbolzen und Führungsnuten. Nachteilig ist ferner auch, dass mit dieser Konstruktion das Werkstück nicht wahlweise mit Aussenspannung und Innenspannung erfasst werden kann.

Da die Arme des Winkelhebels praktisch gleich lang sind, erfolgt keine Kraftübersetzung. Eine Kraftübersetzung ist aber erwünscht, um mit einer relativ geringen Antriebskraft, wie sie beispielsweise durch einen pneumatischen Zylinder geliefert wird, eine genügende Spannkraft zu erzeugen. Die relativ kurzen Arme des Winkelhebels lassen auch keine grössere elastische Verformung zu. Eine elastische Verformung des Winkelhebels ist aber erwünscht, um die Spannkraft der beweglichen Backe aufrecht zu erhalten, wenn z.B. die Antriebskraft eines pneumatischen Zylinders wegfällt. Ein besonders grosser Nachteil des beschriebenen Schraubstockes besteht darin, dass nur bei einer Aussenspannung, d.h. wenn die erste Backe gegen die zweite Backe bewegt wird, eine Vorspannung der ersten Backe gegen die Gleitfläche des Supports erfolgt.

Es ist daher Aufgabe der vorliegenden Erfindung, einen Schraubstock der eingangs erwähnten Art zu schaffen, bei dem sowohl bei der Aussenspannung als auch bei der Innenspannung kein Spiel zwischen Backe und Gleitfläche der Backen auftritt. Dies wird erfindungsgemäss dadurch erreicht, dass ein Arm des Hebels im Ruhezustand in einer neutralen Stellung senkrecht zur Gleitfläche angeordnet ist, um zur Aussenspannung gegen die zweite Backe und zur Innenspannung weg von der zweiten Backe bewegt zu werden, wobei die erste Backe jeweils gegen die Gleitfläche des Supports vorgespannt wird.

Da der genannte Hebelarm im Ruhezustand in einer neutralen Stellung senkrecht zur Gleitfläche steht ist ein auf dem Hebelarm befindlicher Punkt, welcher sich im Ruhezustand auf der gleichen Höhe wie die Gleitfläche befindet, bei einer Bewegung des Hebelarms aus der neutralen Stellung bestrebt, eine Kreisbahn zu beschreiben, welche tangential zur Gleitfläche verläuft. Wegen dieser Kreisbewegung wird die erste Backe, je mehr sie durch den Hebelarm bewegt wird, desto stärker gegen die Gleitfläche gedrückt, so dass ein Spiel zwischen Backe und Gleitfläche sicher vermieden wird. Es kommt dabei nicht darauf an, in welcher Richtung der Hebelarm aus der neutralen Stellung bewegt wird. Gleichgültig, ob er dabei die erste Backe zur zweiten Backe bewegt oder ob er die erste Backe weg von der zweiten Backe bewegt, wird die bewegte Backe gegen die Gleitfläche gedrückt, so dass ein Spiel zwischen Backe und Gleitfläche vermieden wird. Der Schraubstock eignet sich daher sowohl zur Aussenspannung als auch zur Innenspannung von Werkstücken.

Zweckmässigerweise ist der Hebel ein doppelarmiger Hebel. Dies ermöglicht es, den Raum im Support auszunützen, um eine zweckmässige Hebelübersetzung zu erzielen und die Elastizität des Hebels zum Spannen auszunützen. Wird ein Winkelhebel verwendet, ergibt sich eine besonders vorteilhafte Konstruktion, welche den vorhandenen Raum gut ausnützt. So ist es möglich, zwischen dem Antriebsorgan und dem Hebel, also dem Winkelhebel, eine Kurve vorzusehen, um die Antriebskraft vom Antriebsorgan auf den Hebel zu übertragen. Dies ermöglicht eine weitere Kraftübersetzung, so dass eine relativ geringe Antriebskraft ausreicht, um eine genügende Spannkraft zu erzeugen.

Die Kurve und/oder das Antriebsorgan sind zweckmässigerweise derart ausgestaltet, dass eine Selbsthemmung auftritt. Fällt somit die Antriebskraft weg, so sorgt die elastische Verformung des Hebels, also z.B. des Winkelhebels, für die Aufrechterhaltung der Spannkraft der Spannbacke.

Bei einer zweckmässigen Ausführungsform wird die Kurve durch zwei auf je einer Seite des Hebels angeordneten, auf Rollen im Support laufenden Schiebern gebildet, welche einen in einem spitzen Winkel zur Bewegungsrichtung geneigten Kurvenschlitz aufweisen, in welche am Hebel angeordnete Rollen eingreifen. Dies ergibt eine selbsthemmende Konstruktion, bei welcher nur das Antriebsorgan nicht aber der Hebel die Schieber bewegen können. Diese Selbsthemmung kann noch erhöht werden, wenn anstelle von Rollen Gleitstücke und Gleitzapfen verwendet werden. Dies ermöglicht es, dass nach dem Spannen das Antriebsorgan, z.B. der pneumatische Zylinder, vom Versorgungssystem, z.B. der Druckluftquelle, abgeschlatet werden kann, um den Schraubstock z.B. von einer Bearbeitungsmaschine zur anderen zu bringen, ohne dass die Spannung gelöst wird. Dies ermöglicht auch die Palettisierung auf Maschinenzentren. Zweckmässigerweise sind dabei zwei wahlweise betätigbare Sperrorgane vorgesehen, um den Weg der Kurve zu begrenzen. Je nachdem, ob der Schraubstock zur Innen- oder zur Aussenspannung benützt wird, wird eines der Sperrorgane betätigt.

Die Kupplung des Hebels mit der Backe kann über einen Drehzapfen erfolgen. Vorteilhafter ist jedoch die Kupplung des Hebels mit der Backe über ein Kugelgelenk. Dies ermöglicht es der Backe, sich einem nicht parallelem Werkstück anzupassen. Sie kann dann also nicht nur eine Hin- und Herbewegung ausführen, sondern auch eine Drehbewegung um eine Axis senkrecht zur Gleitfläche des Supports. Wenn aber gewünscht wird, dass keine solche Drehung erfolgt oder die Drehung begrenzt wird, können Mittel zur Begrenzung oder Verhinderung der Drehung der Backe auf der Gleitfläche oder des Supports vorgesehen werden, z.B. Stellschrauben.

Der Support ist vorteilhaft mit Oel gefüllt, so dass das Antriebsorgan und dessen Lager sowie die Schieber ständig im Oelbad laufen. Zweckmässigerweise ist dann in der Gleitfläche des Supports und/oder der Auflagefläche mindestens eine Nute vorgesehen, in welcher sich eine Dichtung befindet. Durch diese Dichtung wird verhindert, dass Oel zwischen der Gleitfläche und der Backe austreten kann. Als Antriebsorgan dient vorteilhaft ein pneumatischer Zylinder. Es wären aber auch andere Antriebsorgane möglich, z.B. ein Elektromagnet oder Elektromotor. Da jedoch meist Druckluft zur Verfügung steht, bildet ein pneumatischer Zylinder ein besonders einfaches Antriebsorgan. Dabei hat die Kolbenstange noch den Vorteil, dass sie als Oelpumpe wirkt, um Oel aus dem Support in die Backe zu pressen und die Gleitfläche zu schmieren. Um den pneumatischen Zylinder zu steuern, kann ein mindestens zwei Stellungen aufweisender Steuerschieber vorgesehen sein, der die Beaufschlagung des pneumatischen Zylinders so regelt, dass in der einen Schieberstellung die Backen auseinander und in der anderen Stellung gegeneinander bewegt werden. Der Steuerschieber kann aber noch eine dritte Stellung aufweisen, in welcher der pneumatische Zylinder durch ein Vierwegventil betätigbar ist.

Die Backen können sowohl stirnseitig als auch auf der Oberseite mit in einem Rastermass angeordneten Absteckbohrungen mit zylindrischem Passdurchmesser und darunter liegendem Gewinde derart versehen sein, dass sowohl stirnseitig wie auch oben baukastenmässig festgelegte Aufsatzbacken oder auf das Werkstück bezogene Spezialbacken mittels Passschrauben oder hohler Passbuchsen und durch diese Buchsen eingeführte Spannschrauben befestigt werden können. Dies ermöglicht eine besonders universelle und effiziente Verwendung des Schraubstocks. Es ist aber auch möglich, dass der Support auf der Unterseite mit in einem Rastermass angeordneten Passbohrungen versehen ist, womit der Schraubstock auf eine Grundplatte, einen Aufspannwinkel oder dergleichen abgesteckt und aufgeschraubt werden kann.

Ein Ausführungsbeispiel der Erfindung wird nun unter Bezugnahme auf die Zeichnung beschrieben. Es zeigt:
Fig. 1 eine Seitenansicht des Schraubstocks mit Aufsatzbacken für die Aussenspannung eines Werkstücks,
Fig. 2 ein Schraubstock wie in Fig. 1, jedoch mit Aufsatzbacken zur Innenspannung eines Werkstücks,
Fig. 3 einen Längsschnitt durch den Schraubstock von Fig. 1, jedoch ohne Aufsatzbacken,
Fig. 4 eine Ansicht auf den Schraubstock von Fig. 1, teilweise im Schnitt,
Fig. 5 einen Schnitt entlang der Linie V-V von Fig. 4
Fig. 6 einen Schnitt entlang der Linie VI-VI von Fig. 4.

Wie beispielsweise Fig. 1 zeigt, besteht der Schraubstock im wesentlichen aus dem Support 1 auf dessen Gleitfläche 3 die beiden Schraubstockbacken 5 und 6 hin und her beweglich sind. Zur Bewegung der positionierbaren Backe 6 dient eine mit der Handkurbel 9 betätigbare Spindel 7. Mit dieser Spindel 7 kann die positionierbare Backe 6 über grössere Distanzen bewegt werden. Sobald sie sich in der gewünschten Stellung befindet, kann sie durch die Spannkurven 11, die auf beiden Seiten der Backe angeordnet sind, fixiert werden.

Die bewegliche Backe 5 wird über einen in Fig. 1 nicht ersichtlichen Machanismus vom Antriebsorgan 13, z.B. einem pneumatischen Zylinder, bewegt. Sie legt dabei nur einen geringen Weg zurück, der aber genügt, um das Werkstück 15 festzuspannen, bzw. wieder zu lösen. In Figur 1 sind zum Festspannen des Werkstückes 15 auf den Backen 5 und 6 angeordnete und mit Schrauben 17 befestigte Aufsatzbacken 19 und 21 vorgesehen.

Währenddem die in Figur 1 gezeigten Aufsatzbacken 19 und 21 dazu dienen, das Werkstück 15 an der Peripherie zu erfassen, also von aussen her festzuspannen, dienen die Aufsatzbacken 19' und 21' von Fig. 2 dem Festspannen eines Werkstükkes 15' von innen her.

Der nähere Aufbau des Schraubstocks ist aus den Figuren 3 bis 6 ersichtlich. Der Support 1 besteht im wesentlichen aus dem trogförmigen Grundkörper 23, dessen Innenraum 24 seitlich durch die Stützplatte 25 und oben durch die Führungsplatte 27 abgeschlossen ist, oder aus einem kastenförmigen Grundkörper 23, dessen Innenraum 24 seitlich durch die Stützplatte 25 abgeschlossen wird. In dieser Ausführung wird die Stabilität des Grundkörpers wesentlich erhöht.

Wie bereits vorher unter Bezugnahme auf Fig. 1 erwähnt wurde, kann die Backe 6 durch eine Handkurbel 9 über die Spindel 7 auf dem Support 1 bewegt werden. Für die beidseitige axiale Abstützung der Spindel 7 dient ein doppelwirkendes Kugelpfannenpaket 29 mit der Druckplatte 31, die mit der Backe 6 verschraubt ist. Die Spindel wird durch das U-förmige Schutzblech 33 geschützt. Wenn sich die Backe 6 in der gewünschten Stellung befindet, werden die Spannkurven 11 gedreht (Fig. 1 und 6). Dabei werden die Niederzugkeile 35, die in den Untergriffleisten 37 gelagert sind, nach innen verschoben, denn je ein Stift 34 befindet sich im Kurvenschlitz 36 der Spannkurve 11. Dadurch wird bewirkt, dass die Backe 6 fest gegen die Gleitfläche 3 gedrückt und in dieser Stellung blockiert wird.

Im Innenraum 24 des Supports 1 befindet sich ein auf der Achse 39 im Support gelagerter Hebel 41, welcher mittels eines Gelenkes 43 mit der Backe 5 gekuppelt ist. Im Ruhezustand steht der kurze Hebelarm 45 des Hebels 41 senkrecht zur Gleitfläche 3. Diese Stellung stellt eine neutrale Stellung dar, von welcher der Hebelarm 45 bei einer Bewegung in der einen oder anderen Richtung um die Achse 39 die Backe 5 gegen die Gleitfläche 3 vorspannt. Gleichgültig, ob der Schraubstock für Aussenspannung (Fig. 1) oder für Innenspannung (Fig. 2) verwendet wird, ist somit die Backe 5 in der Spannstellung immer gegen die Gleitfläche 3 vorgespannt. Es besteht somit im gespannten Zustand nie Spiel zwischen Backe 5 und Gleitfläche 3.

Wenn es auch möglich wäre, den Hebel 41 als einarmigen Hebel auszubilden, ist es doch zweckmässiger, wie gezeigt, einen zweiarmigen Hebel, insbesondere einen Winkelhebel, vorzusehen, der die Arme 45 und 46 besitzt. Der lange Hebelarm 46 ist beim gezeigten Ausführungsbeispiel wesentlich länger als der Arm 45, so dass eine entsprechende Uebersetzung erzielt wird.

Beim gezeigten Ausführungsbeispiel ist zwischen dem Antriebsorgan, d.h. dem pneumatischen Zylinder 13, und dem Winkelhebel 41, eine Kurve vorgesehen. Diese Kurve besitzt die Form von zwei symmetrisch zum Hebelarm 46 angeordneten Schiebern 47, die an einem Ende durch das Kupplungsstück 49 miteinander und mit der Kolbenstange 51 des pneumatischen Zylinders 13 verbunden sind.

Die Schieber 47 haben U-förmigen Querschnitt und laufen auf den Rollen 53, die ihrerseits auf den Achsen 55 gelagert sind. Jeder Schieber 47 weist einen in einem spitzen Winkel zur Bewegungsrichtung verlaufenden Kurvenschlitz 57 auf, in welcher eine Rolle 59 laufen kann, die auf einem im Winkelhebel 41 angeordneten Bolzen 61 drehen kann. Wenden somit die Schieber 47 von der Kolbenstange 51 nach links bewegt, so wird durch den Kurvenschlitz 57 der Bolzen 61 nach unten bewegt und somit der Winkelhebel 41 im Uhrzeigersinn verschwenkt, wie dies für die Schliessbewegung zum Festspannen des Werkstückes 15 in Figur 1 notwendig ist. Da der Kurvenschlitz 57 in einem spitzen Winkel zur Bewegungsrichtung verläuft, besteht eine Selbsthemmung. Sollte also der pneumatische Druck auf den Kolben 14 wegfallen, so bleibt das Werkstück 15 trotzdem festgespannt. Die elastische Verformung des Winkelhebels 41 sorgt dabei für die notwendige Spannkraft.

Wie Figur 4 zeigt, sind zwei Sperrorgane in Form von Stiften 63, 64 vorgesehen, durch welche der Weg der Schieber 47 begrenzt werden kann. In Figur 4 befindet sich das Sperrorgan 64 in Sperrstellung, so dass durch das Antriebsorgan 13 nur eine Bewegung der Backe 5 zum Aussenspannen (Fig. 1) möglich ist. Zum Innenspannen (Fig. 2) wird das Sperrorgan 63 in die Sperrstellung gebracht und das Sperrorgan 64 herausgezogen. Durch diese Sperrorgane kann einerseits ein unerwünscht grosser Lüftüngsweg vermieden werden, andererseits aber auch sichergestellt werden, dass in der Spannstellung die Backe sicher gegen die Gleitfläche niedergespannt ist.

Der Innenraum 24 des Supports ist mit Oel gefüllt. Um ein Austreten von Oel zwischen Gleitfläche 3 und Backe 5 zu vermeiden, sind in der Gleitfläche des Supports oder, wie in Figur 3 gezeigt, der Auflagefläche der Backe 5 zwei Nuten 65 vorgesehen, in welcher sich die Dichtung 66 befindet. Beim Eindringen der Kolbenstange 51 in den Innenraum 24 pumpt der Kolben Oel in den Hohlraum 67 der Backe, wobei die Gleitfläche 3 im Bereich der Backe 5 geschmiert wird.

Geschmiert wird auch das Kugelgelenk 43. Um einen Austritt von Oel aus der Backe 5 zu vermeiden, ist ein Deckel 69 mit Schrauben 70 mit der Backe 5 verschraubt und deckt so das Kugelgelenk 43 ab.

Die Verwendung eines Kugelgelenks 43 ermöglicht es der Backe 5, nicht nur eine Hin- und Herbewegung auf der Gleitfläche 3 auszuführen, sondern auch eine Drehbewegung um eine Achse senkrecht zur Gleitfläche des Supports. In diesem Falle kann sich die Backe 5 z.B. einem nicht parallelem Werkstück anpassen. Wenn aber gewünscht wird, dass keine solche Drehung erfolgt, oder die Drehung begrenzt wird, können die Stellschrauben 71 betätigt werden (Fig. 1 und 6).

Wie aus Figur 1 ersichtlich, ist an der Stützplatte 25 ein Druckluftanschluss 73 vorgesehen. Eine weitere Bohrung für einen zweiten Druckluftanschluss ist durch einen Pfropfen 75 verschlossen. Im Innern der Stützplatte 25 führen zwei in der Zeichnung nicht dargestellte Druckluftkanäle zum Steuerblock 77 (Fig. 4), welcher eine durch einen Stellhebel 79 drehbaren Steuerschieber 81 aufweist. In der in Figur 4 dargestellten Stellung wird Druckluft vom Anschluss 73 über die Kanäle 83, 85 in den Zylinder 13 geleitet, der dann eine Schliessbewegung zur Aussenspannung veranlasst. Bei einer anderen Schieberstellung wird die andere Seite des Kolbens 14 beschlagen, um die -Backe 5 wieder in die ursprüngliche Stellung zu bringen. Für die Innenspannung (Fig. 2) erfolgt die Beaufschlagung des Kolbens 14 in umgekehrter Reihenfolge.

Der Steuerschieber 81 ist so ausgebildet, dass er, wenn er in eine neutrale Zwischenstellung gebracht wird, die Fernsteuerung über ein Vierwegeventil ermöglicht. Dazu wird der Verschluss-Stopfen 75 (Figur 1) durch einen zweiten Pneumatikanschluss ersetzt. Durch Umsteuerung des Ventils werden dann über die Pneumatikausschlüsse die beiden Seiten des Kolbens 14 wahlweise mit Druckluft beaufschlagt.

Wie Figur 3 zeigt, weist der Schraubstock in der Grundfläche des Supports 1 Zentrierborhungen 87 auf. Zweckmässigerweise sind vier Zentrierbohrungen 87 einem Rastermass auf die Grundfläche verteilt. Dies ermöglicht es, den Schraubstock auf Unterbauelementen genau reproduzierbar abzustecken und zu verschrauben, wenn dort ebenfalls entsprechende Bohrungen vorgesehen sind. Somit kann der Schraubstock im Baukastensystem eingesetzt werden. Für die Verwendung auf Bearbeitungsmaschinen mit T-Nuten werden spezielle Nutensteine verwendet, welche die Verbindung zwischen den Zentrierbüchsen 87 und den T-Nuten herstellen.

## Patentansprüche

1. Schraubstock mit einem eine Gleitfläche (3) aufweisenden Support (1), einer ersten (5) und einer zweiten (6) Backe, die relativ zueinander beweglich sind, einem Antriebsorgan (13), welches über einen Hebel (41) auf die erste Backe (5) wirkt, um diese zum Festspannen oder Lösen eines Werkstücks (15, 15') auf der Gleitfläche (3) des Supports (1) zu verschieben, und einem Gelenk (43), welches den Hebel (41) mit der ersten Backe (5) gelenkig verbindet, um diese bei einer Spannbewegung gegen die Gleitfläche (3) des Supports (1) vorzuspannen, dadurch gekennzeichnet, dass ein Arm (45) des Hebels (41) im Ruhezustand in einer neutralen Stellung senkrecht zur Gleitfläche (3) angeordnet ist, um zur Aussenspannung gegen die zweite Backe (6) und zur Innenspannung weg von der zweiten Backe (6) bewegt zu werden, wobei die erste Backe (5) jeweils gegen die Gleitfläche (3) des Supports (1) vorgespannt wird.

2. Schraubstock nach Anspruch 1, dadurch gekennzeichnet, dass der Hebelarm (45) Teil eines doppelarmigen Hebels, z.B. eines Winkelhebels (41) ist.

3. Schraubstock nach Anspruch 1 oder 2, dadurch gekennzeichnet, dass zwischen dem Antriebsorgan (13) und dem Hebel (41) eine Kurve vorgesehen ist, um die Antriebskraft vom Antriebsorgan (13) auf den Hebel (41) zu übertragen.

4. Schraubstock nach Anspruch 3, dadurch gekennzeichnet, dass die Kurve und/oder das Antriebsorgan (13) derart ausgestaltet ist, dass eine Selbsthemmung auftritt.

5. Schraubstock nach Anspruch 3 oder 4, dadurch gekennzeichnet, dass die Kurve aus zwei auf je einer Seite des Hebels (41) angeordneten, auf Rollen (53) im Support (1) laufenden Schiebern (47) besteht, welche einen in einem spitzen Winkel zur Bewegungsrichtung geneigten Kurvenschlitz (57) aufweisen, in welche am Hebel angeordnete Rollen (59) eingreifen.

6. Schraubstock nach einem der Ansprüche 3 bis 5, dadurch gekennzeichnet, dass zwei wahlweise betätigbare Sperrorgane (63, 64) vorgesehen sind, um den Weg der Kurve zu begrenzen.

7. Schraubstock nach einem der Ansprüche 1 bis 6, dadurch gekennzeichnet, dass das Gelenk, welches den Hebel (41) mit der ersten Backe (5) verbindet, ein Kugelgelenk (43) ist.

8. Schraubstock nach Anspruch 7, dadurch gekennzeichnet, dass Mittel (71) zur Begrenzung oder Verhinderung einer Drehung der ersten Backe (5) auf der Gleitfläche (3) des Supports (1) vorgesehen sind.

9. Schraubstock nach einem der Ansprüche 1 bis 8, dadurch gekennzeichnet, dass der Support einen Hohlraum (24) aufweist, der mit Oel gefüllt ist.

10. Schraubstock nach Anspruch 9, dadurch gekennzeichnet, dass in der Gleitfläche (3) des Supports (1) und/oder der Auflagefläche der erste Backe (5) mindestens eine Nute (65) vorgesehen ist, in welcher sich eine Dichtung (66) befindet.

11. Schraubstock nach einem der Ansprüche 1 bis 10, dadurch gekennzeichnet, dass das Antriebsorgan (13) ein pneumatischer Zylinder ist.

12. Schraubstock nach Anspruch 11, dadurch gekennzeichnet, dass er mindestens einen zwei Stellungen aufweisenden Steuerschieber (81) besitzt, der die Beaufschlagung des pneumatischen Zylinder (13) so regelt, dass die Backen in der einen Schieberstellung auseinander und in der anderen Stellung gegeneinander bewegt werden.

13. Schraubstock nach Anspruch 12, dadurch gekennzeichnet, dass der Steuerschieber (81) eine dritte Stellung aufweist, in welcher der pneumatische Zylinder (13) durch ein Vierwegventil betätigbar ist.

14. Schraubstock nach einem der Ansprüche 1 bis 13, dadurch, gekennzeichnet, dass die Backen (5, 6) sowohl stirnseitig als auch auf der Oberseite mit in einem Rastermass angeordneten Absteckbohrungen mit zylindrischem Passdurchmesser und darunter liegendem Gewinde derart versehen sind, dass sowohl stirnseitig wie auch oben baukastenartig festgelegte Aufsatzbacken (19, 21) oder auf das Werkstück bezogene Spezialbacken mittels Passschrauben (17) oder hohler Passbuchsen und durch diese Buchsen eingeführte Spannschrauben befestigt werden können.

15. Schraubstock nach einem der Ansprüche 1 bis 14, dadurch gekennzeichnet, dass der Support (1) auf der Unterseite mit in einem Rastermass angeordneten Passbohrungen (87) versehen ist, womit der Schraubstock auf eine Grundplatte, einen Aufspannwinkel oder dergleichen abgesteckt und angeschraubt werden kann.

16. Schraubstock nach einem der Ansprüche 1 bis 15, dadurch gekennzeichnet, dass die zweite Backe (6) durch Niederzugskeile (35), die durch Spannkurven (11) betätigbar sind, gegen die Gleitfläche (3) des Supports (1) spannbar und auf dem Support (1) fixierbar ist.

17. Schraubstock nach Anspruch 3 oder 4, dadurch gekennzeichnet, dass die Kurve durch zwei auf je einer Seite des Hebels (41) angeordneten, auf Rollen (53) oder Gleitflächen laufenden Schiebern besteht, welche einen in einem spitzen Winkel zur Bewegungsrichtung geneigten Kurvenschlitz (57) aufweisen, in welche am Hebel angeordnete Gleitstücke eingreifen.

## Revendications

1. Etau, comportant un support (1) qui présente une surface de glissement (3), une première (5) et une seconde (6) mâchoire qui sont mobiles l'une par rapport à l'autre, un organe d'entraînement (13) qui agit, par l'intermédiaire d'un levier (41), sur la première mâchoire (5) pour déplacer celle-ci sur la surface de glissement (3) du support (1) en vue du serrage ou du desserrage d'une pièce à usiner (15,15'), et une articulation (43) qui relie de façon articulée le levier (41) à la première mâchoire (5) de manière à précontraindre celle-ci contre la surface de glissement (3) du support (1) lors d'un mouvement de serrage, caractérisé en ce qu'à l'état de repos, un bras (45) du levier (41) est situé dans une position neutre perpendiculaire à la surface de glissement (3), pour être déplacé vers la seconde mâchoire (6) en vue du serrage extérieur et à partir de la seconde mâchoire (6) en vue du serrage intérieur, la première mâchoire (5) étant précontrainte, dans un cas comme dans l'autre, contre la surface de glissement (3) du support (1).

2. Etau selon la revendication 1, caractérisé en ce que le bras de levier (45) fait partie d'un levier à deux bras, par exemple d'un levier coudé (41).

3. Etau selon la revendication 1 ou 2, caractérisé en ce qu'une came est prévue entre l'organe d'entraînement (13) et le levier (41), pour transmettre au levier (41) la force motrice de l'organe d'entraînement (13).

4. Etau selon la revendication 3, caractérisé en ce que la came et/ou l'organe d'entraînement (13) sont réalisés de telle manière qu'il se produise un blocage automatique.

5. Etau selon la revendication 3 ou 4, caractérisé en ce que la came se compose de deux curseurs (47) disposés de part et d'autre du levier (41) et roulant sur des galets (53) dans le support (1), curseurs qui présentent une rainure de came (57) qui est inclinée selon un angle aigu par rapport à la direction de mouvement et dans laquelle s'engagent des galets (59) montés sur le levier.

6. Etau selon l'une quelconque des revendications 3 à 5, caractérisé en ce qu'il est prévu deux organes d'arrêt (63, 64) qui sont manoeuvrables au choix pour limter la course de la came.

7. Etau selon l'une quelconque des revendications 1 à 6, caractérisé en ce que l'articulation qui relie le levier (41) à la premère mâchoire (5) est une articulation sphérique (43).

8. Etau selon la revendication 7, caractérisé en ce qu'il est prévu des moyens (71) pour limiter ou interdire une rotation de la première mâchoire (5) sur la surface de glissement (3) du support (1).

9. Etau selon l'une.quelconque des revendications 1 à 8, caractérisé en ce que le support présente une cavité (24) qui est remplie d'huile.

10. Etau selon la revendication 9, caractérisé en ce qu'il est prévu, dans la surface de glissement (3) du support (1) et/ou dans la surface d'appui de la première mâchoire (5), au moins une rainure (65) dans laquelle se trouve une garniture d'étanchéité (66).

11. Etau selon l'une quelconque des revendications 1 à 10, caractérisé en ce que l'organe d'entraînement (13) est un vérin pneumatique.

12. Etau selon la revendication 11, caractérisé en ce qu'il comporte .au moins un tiroir de distribution (81) qui présente deux positions et qui règle l'alimentation du vérin pneumatique (13) de telle manière que les mâchoires soient déplacées dans le sens de leur écartement dans l'une des positions du tiroir et qu'elles soient déplacées l'une vers l'autre dans l'autre position.

13. Etau selon la revendication 12, caractérisé en ce que le tiroir de distribution (81) présente une troisième position dans laquelle le vérin pneumatique (13) peut être actionné par une valve à quatre voies.

14. Etau selon l'une quelconque des revendications 1 à 13, caractérisé en ce que les mâchoires (5, 6) sont munies, aussi bien du côté frontal que du côté superieur, de forures d'enfichage disposées suivant des dimensions modulaires, présentant un diamètre cylindrique calibré et un filetage sous-jacent, de telle manière qu'aussi bien du côté frontal que sur le dessus, des mâchoires rapportées (19, 21) de dimensions modulaires prédéterminées ou des mâchoires spéciales adaptées à la pièce à usiner puissent être fixées au moyen de boulons calibrés (17) ou de douilles creuses ajustées et de vis de serrage introduites à travers ces douilles.

15. Etau selon l'une quelconque des revendications 1 à 14, caractérisé en ce que le support (1) est muni, sur la face inférieure, de forures calibrées (87) disposées suivant des dimensions modulaires, avec lesquelles l'étau peut être enfiché et vissé sur une plaque de montage, une équerre de montage ou simlaires.

16. Etau selon l'une quelconque des revendications 1 à 15, caractérisé en ce que la seconde mâchoire (6) peut être serrée contre la surface de glissement (3) du support (1) et fixée sur le support (1) par des contreclavettes descendantes (35) qui peuvent etre actionnees par des cames de serrage (11).

17. Etau selon la revendication 3 ou 4, caractérisé en ce que la came se compose de deux curseurs qui sont disposés de part et d'autre du levier (41) et roulent sur des galets (53) ou des surfaces de glissement, curseurs qui présentent une rainure de came (57) qui est inclinee suivant un angle aigu par rapport à la direction de mouvement et dans laquelle s'engagent des coulisseaux montés sur le levier.

## Claims

1. Vice comprising a support (1) having a slide surface (3), a first (5) and a second (6) jaw which are movable with respect to one another, a drive element (13) which acts by means of a lever (41) on the first jaw (5) to move said jaw on the slide surface (3) of the support (1) for clamping or releasing a workpiece (15, 15'), and a joint (43) for providing an articular connection between the lever (41) and the first jaw (5) to bias, upon a clamping movement, the jaw against the slide surface (3) of the support (1), characterised in that, in the condition of rest, an arm (45) of the lever (41) is located in a neutral position perpendicular to the slide surface (3) for being capable to be moved against the second jaw (6) for exterior clamping, and to be moved away from the second jaw (6) for interior clamping, the first jaw (5) being biased in one case or the other against the slide surface (3) of the support (1).

2. Vice according to claim 1, characterised in that the levef arm (45) is part of a double-armed lever, e.g. a bell crank (41).

3. Vice according to claim 1 or 2, characterised in that a cam is provided between the drive element (13) and the lever (41) for transmitting the drive force from the drive element (13) to the lever (41).

4. Vice according to claim 3, characterised in that the cam and/or the drive element (13) are capable of providing self-locking.

5. Vice according to claim 3 or 4, characterised in that the cam comprises two sliders (47) disposed on respective opposite sides of the lever (41) and running on rollers (53) being arranged on the support (1), said sliders (47) being provided with a longitudinal cam slot (57) which is inclined at an acute angle to the direction of motion, and into which rollers (59) located on the lever engage.

6. Vice according to one of the claims 3 to 5, characterised in that two selectively actuatable locking members (63, 64) are provided to limit the path of the cam.

7. Vice according to one of the claims 1 to 6, characterised in that the joint which connects the lever (41) with the first jaw (5), is a ball joint (43).

8. Vice according to claim 7, characterised in that means (71) are provided to limit or prevent a rotation of the first jaw (5) on the slide surface (3) of the support (1).

9. Vice according to one of the claims 1 to 8, characterised in that the support is provided with a cavity (24) filled with oil.

10. Vice according to claim 9, characterised in that the slide surface (3) of the support (1) and/or bearing surface of the first jaw (5) is provided with at least one groove (65) in which a seal is located.

11. Vice according to one of the claims 1 to 10, characterised in that the drive element (13) is a pneumatic cylinder.

12. Vice according to claim 11, characterised in that it comprises a control slide valve (81) having at least two positions, said slide valve controlling the activation of the pneumatic cylinder (13) in such a way as to move, in one position, the jaws away from each other and, in the other position, towards one another.

13. Vice according to claim 12, characterised in that the control slide valve (81) has a third position in which the pneumatic cylinder is operatable by a four-way valve.

14. Vice according to one of the claims 1 to 13, characterised in that on the front side and on the top side the jaws (5, 6) are provided with bores arranged in a modular pattern, said bores having a calibrated diameter and a thread located below so that, on the front side as well as on the top side, the stick-on jaws (19, 21) or special jaws adapted to the workpiece can be attached by means of set screws (17) or hollow set bushings and screws inserted through these bushings.

15. Vice according to one of the claims 1 to 14, characterised in that the support (1) is provided on the underside with calibrated bores (87) located in a modular pattern so as to permit pinning and screwing the vice on a base plate, a mounting fixture, or the like.

16. Vice according to one of the claims 1 to 15, characterised in that the second jaw (6) can be pulled to the. glide surface (3) of the support (1) and fixed on said support (1) by pull-down wedges (35) operatable by tensioning cams (11).

17. Vice according to claim 3 or 4, characterised in that the cam comprises two gliders which are located on each side of the lever (41) and run on rollers (53) or glide on glide surfaces, each of said gliders comprising a cam slot (57) being located at an acute angle to the direction of motion for engaging a slide piece located on the lever.
